# EUROPÄISCHE PATENTSCHRIFT

(11) **EP 0 324 150 B1**
(45) Veröffentlichungstag und Bekanntmachung des Hinweises auf die Patenterteilung: **09.12.1992**
(21) Anmeldenummer: 88121544.6
(22) Anmeldetag: 23.12.1988
(51) Int. Cl.: E21B 10/44, E21B 17/22, E21B 17/07, E21B 10/40

(54) **Bohrwerkzeug**
Drilling tool
Outil de forage

(30) Priorität: 12.01.1988 DE 3800611
(43) Veröffentlichungstag der Anmeldung: 19.07.1989
(73) Patentinhaber: Hawera Probst GmbH + Co., 88212 Ravensburg (DE)
(72) Erfinder: Moser, Bernhard, D-7963 Altshausen (DE)
(74) Vertreter: Patentanwälte Eisele, Otten & Roth

(56) Entgegenhaltungen:
- EP-A- 0 201 723
- EP-A- 0 264 657
- DE-A- 2 543 578
- DE-C- 269 356
- GB-A- 2 088 437

## Beschreibung

Die Erfindung betrifft ein Bohrwerkzeug nach dem Oberbegriff des Anspruchs 1.

Bohrwerkzeuge mit austauschbaren Förderwendeln werden vorwiegend zur Herstellung von Durchbrüchen benutzt, unter Verwendung von elektrisch oder pneumatisch angetriebenen Bohrhämmern. Dabei ist der mit Hartmetall bestückte Bohrerkopf als Kreuzbohrkopf oder Vollbohrkopf ausgebildet. Derartige Werkzeuge sind beispielsweise in der DE-OS 26 39 310, der DE 25 43 578 oder der DE-OS 30 44 775 (= GB 2 088 437 A) dargestellt. In der letztgenannten Druckschrift wird die Förderwendel mittels elastischen Zentrierringen in ihrer mittigen Lage radial abgestützt. Axiale Kräfte können nicht aufgenommen werden.

Die Drehmitnahme der aufsteckbaren Förderwendeln geschieht geschieht beim Stand der Technik beispielsweise dadurch, daß sich diese im Bereich des radial ausladenden Bohrerkopfes abstützen. Die axiale Sicherung erfolgt mittels separaten Abstützringen auf dem Bohrerschaft oder durch den Anschlag des Bohrfutters der Antriebsmaschine.

Sofern eine axialfeste Begrenzung und Befestigung der Förderwendel vorgesehen ist, können beim Bohreinsatz hohe Kräfte durch Verklemmen und Verkanten der Wendel im Bohrloch auftreten. Bei Kunststoffwendeln kann dies zu einem erhöhten Verschleiß oder zu einem vorzeitigen Bruch führen.

In der nichtvorveröffentlichten Anmeldung EP-A-0 264 657 (=DE-A-36 35 538.0) und Stand der Technik gem. Artikel 54(3) EPÜ der Anmelderin wurde deshalb mittels einer Spiralfeder ein axiales Spiel der Förderwendel gegenüber dem Bohrerschaft zugelassen, so daß sich die Förderwendel ggf. vom Bohrerkopf weg gegen den Druck der Feder bewegen und notfalls auch frei durchdrehen kann. Hierdurch drückt jedoch die Abstützfeder die Förderwendel ständig mit einer bestimmten Anpreßkraft gegen den Bohrerkopf, so daß es an der Berührungsstelle zwischen Förderwendel und Bohrerkopf zu einem vorzeitigen Verschleiß der vorzugsweise aus Kunststoff hergestellten Förderwendel kommen kann.

Eine lose auf einem Bohrerschaft angeordnete austauschbare Förderwendel ist darüber hinaus bei jeder Schlagbewegung des Bohrhammers in axialer Richtung belastet, so daß ständig eine Relativbewegung zwischen Bohrerschaft bzw. Bohrerkopf und Wendel eintritt, die stets zu einem Aufschlag der Förderwendel gegenüber dem Anschlag am Bohrerkopf führt. Auch die hierdurch hervorgerufene Schlagbeanspruchung führt zu einer vorzeitigen Abnützung der Förderwendel im Bereich ihrer Abstützung gegenüber dem Bohrerkopf.

Der Erfindung liegt die Aufgabe zugrunde, ein Bohrwerkzeug mit gegenüber dem Bohrerschaft nicht fest verbundener Förderwendel zu schaffen, bei welchem der Verschleiß der vorzugsweise aus Kunststoff oder aus sonstigem schlagempfindlichen Material bestehenden Förderwendel durch die Beanspruchung im Betrieb gemindert wird.

Diese Aufgabe wird ausgehend von einem Bohrwerkzeug der einleitend bezeichnenden Art durch die kennzeichnenden Merkmale des Anspruchs 1 gelöst.

In den Unteransprüchen sind vorteilhafte und zweckmäßige Weiterbildungen der Erfindung angegeben.

Das erfindungsgemäße Bohrwerkzeug hat gegenüber den bekannten Einrichtungen den Vorteil, daß die Lebensdauer der Förderwendel beträchtlich erhöht wird. Erfindungsgemäß wird hierfür ein elastisches Zwischenglied zur Abstützung bzw. Dämpfung der nach vorn gerichteten Axialbewegung der Förderwendel geschaffen, wodurch die Schläge auf die Wendel gedämpft werden. Die gewünschte und zulässige Axialbewegung der Förderwendel zur Ausweichung von Axialkräften oder zur Verhinderung des Blockierens wird demnach in der Endlage gedämpft. Hierdurch wird vor allem bei Kunststoff-Förderwendeln die Schlagbelastung beim Hammerbohren auf die Wendel erheblich reduziert bzw. gedämpft, so daß die sonst auftretenden Verformungen durch Einschneiden der Berührungskontur des Bohrkopfes vermieden werden.

In Ausbildung der Erfindung nach Unteranspruch 2 wird die dämpfende Abstützung der Förderwendel gegenüber dem Bohrerkopf bzw. dem Bohrerschaft durch ein elastisches Abstützelement aus Gummi bewirkt, wobei dieses Abstützelement gemäß Unteranspruch 3 aus Gummi-Stiften oder Gummi-Bolzen o. dgl. gebildet ist. Diese Gummi-Bolzen sind im oberen Bereich der Wendel in Bohrungen derart eingelassen, daß sich die Wendel über diese Bolzen gegenüber dem Bohrerkopf abstützt.

Anstelle von Gummi-Bolzen kann auch gemäß Unteranspruch 4 ein Gummi-O-Ring verwendet werden, der entweder in einer Nut im Bohrerschaft oder in einer Nut in der Förderwendel eingelegt ist. Auch hier erfolgt die Abstützung der Förderwendel gegenüber dem Bohrerkopf bzw. dem Bohrerschaft über diesen O-Ring.

Eine alternative dämpfende Abstützung zwischen Förderwendel und Bohrerkopf bzw. Bohrerschaft ist in Unteranspruch 5 durch eine Spiralfeder vorgesehen. Die Förderwendel wird demnach gegen den Druck dieser Dämpfungsfeder gegen den Bohrerkopf geschoben und mittels eines Abstützrings oder des Bohrfutters selbst in der axialen Lage fixiert.

In Weiterbildung der Erfindung nach Unteranspruch 6 ist in an sich bekannter Weise eine Spiralfeder an dem, dem Bohrerkopf abgewandten Ende der Förderwendel vorgesehen.

Vorteilhafte und zweckmäßige Ausführungsbeispiele der Erfindung sind in der Zeichnung dargestellt und in der nachfolgenden Beschreibung näher erläutert. Es zeigen
- Fig. 1: ein erfindungsgemäßes Bohrwerkzeug mit einer dämpfenden Abstützung über Gummi-Bolzen,
- Fig. 2: eine Abstützung mittels einer Spiralfeder und
- Fig. 3: eine Abstützung über einen O-Ring.

Das in den Figuren 1 bis 3 dargestellte Bohrwerkzeug (1) besteht aus einem Bohrerschaft (2) und Bohrerkopf (3) der als Kreuzbohrkrone ausgebildet ist, wie sie beispielsweise aus der DE-OS 34 26 977, insbesondere Figuren 3 und 4, bekannt ist. Die aufsteckbare und auswechselbare Förderwendel (4) ist mit dem Bohrerkopf (3) formschlüssig und verdrehgesichert verbunden. Die in den Figuren 1 bis 3 dargestellte Förderwendel (4) ist als vollprofilierte Kunststoff-Aufsteckwendel ausgebildet, d. h. die Förderwendel hat ein übliches Bohrerwendelprofil. Derartige Voll-Kunststoffwendel sind beispielsweise aus der DE 36 14 010 A1 oder der US 3 372 763 bekannt.

Anstelle der Massiv-Kunststoffwendel (4) kann auch eine gewickelte Förderwendel Verwendung finden, sofern an dieser ebenfalls das Problem des erhöhten Verschleißes an der Förderwendel durch entsprechende Belastung auftritt. Vorwiegend tritt dieses Problem jedoch an einer Vollprofil-Kunststoffwendel auf.

In Fig. 1 ist erfindungsgemäß das elastische Abstützelement (5) durch zwei in die Wendel (4) in axialer Richtung eingelassene Bolzen (6) gebildet. Hierzu weist die Wendel (4) eine Innenbohrung (7) auf, in die die gegenüber liegenden beiden Bolzen (6) derart eingelegt sind, daß sie die äußere Flanke (8) des bogenförmigen Ansatzes (9) der Kreuzbohrkrone (3) berühren. Die Bolzen (6) können auch schräg in entsprechenden Bohrungen (7) angeordnet sein, um möglichst senkrecht gegen die Aufschlagsfläche (8) aufzutreffen. Die Förderwendel (4) stützt sich demnach gegenüber dem Bohrerkopf (3) über die Gummi-Bolzen (6) ab. Bei einer axialen Belastung der Förderwendel (4) in Richtung zum Bohrerkopf (2) (Pfeil 10) wirken die Gummi-Bolzen (6) als dämpfendes Glied zwischen Förderwendel (4) und Bohrerkopf (3). Die Drehmitnahme der Förderwendel (4) ist durch eine formschlüssige Mitnahme (11) des oberen Bereichs der Förderwendel (4) in an sich bekannter Weise gewährleistet.

Wie in der älteren Anmeldung der Anmelderin P 36 35 538.0 vorgeschlagen, wird die Förderwendel (4) in Fig. 1 an ihrem unteren Ende durch eine Spiralfeder (12) abgestützt, die es erlaubt, daß sich die Förderwendel um einen axialen Betrag s₁ in Richtung zum Einspannende des Bohrwerkzeugs verschieben kann, damit sich die Förderwendel gegenüber dem Bohrerkopf (3), ggf. beim Verklemmen, frei durchdrehen kann. Die Spiralfeder (12) wird dann auf den Betrag s₂ zusammengedrückt. Die Förderwendel (4) und die Spiralfeder (12) werden in ihrer axialen Lage durch den Abstützring (13) gehalten.

Durch die Vorspannung der Spiralfeder (12) wird die Förderwendel (4) ständig gegen den Bohrerkopf (3) gepreßt, so daß die Gummi-Bolzen (6) die Abstützung gegenüber dem Bohrerkopf (3) übernehmen. Die axiale Krafteinleitung in die Förderwendel vom Bohrerkopf her folgt demnach über die dämpfenden Abstützelemente (5 bzw. 6).

In alternativer Ausbildung der Erfindung nach Fig. 2 ist das elastische Abstützelement (5) als Spiralfeder (14) ausgebildet. Hierzu weist die Kunststoff-Förderwendel (4) in ihrem oberen Bereich eine vergrößerte Innenbohrung (15) mit einem Anschlagsbund (16) für die Spiralfeder (14) auf. Die Aufsteckwendel wird dann über den Bohrerschaft (2) gegen die Kraft der Spiralfeder (14) ausgeschoben und mit einem unteren Abstützring (13) in ihrer axialen Lage fixiert. Die Spiralfeder (14) drückt die Aufsteckwendel (4) in Richtung zum Bohrerschaft (Pfeil 17), wodurch die Berührungsfläche zwischen Bohrerkopf (3) und Förderwendel (4) von axialen Belastungen entlastet ist.

Die Fixierung der axialen Lage der Förderwendel (4) im unteren Bereich kann beim Ausführungsbeispiel nach Fig. 2 ebenso mit einer zusätzlichen Feder ausgestattet sein, wie dies in Fig. 1 mit der Spiralfeder (12) dargestellt ist. In diesem Fall wäre die Förderwendel (4) zwischen Spiralfedern (12 und 14) axial verschiebbar gelagert.

Beim Ausführungsbeispiel der Erfindung nach Fig. 3 erfolgt die Abstützung der Förderwendel (4) durch einen O-Ring (18), der eine Nut (19) des Bohrerschaftes (2) eingelassen ist. Die Wendel (4) weist hierfür eine Bohrung (15′) auf, die ähnlich oder gleich gestaltet ist, wie beim Ausführungsbeispiel nach Fig. 2. Schiebt man die Förderwendel gegen den Bohrerkopf (3), so wird die axiale Lage durch Zusammentreffen des O-Rings (18) mit dem Anschlagsbund (16′) der Bohrung (15′) fixiert. Um ein Ausweichen der Förderwendel (4) nach unten zu gewährleisten, ist wiederum eine untere Abstützfeder (12) mit Abstützring (13) entsprechend der Ausbildung nach Fig. 1 vorgesehen.

## Patentansprüche

1. Bohrwerkzeug zur Herstellung von Durchbrüchen in Beton oder Mauerwerk, mit einem mit Hartmetall bestückten Bohrkopf und mit einer austauschbaren, axialgesicherten und verdrehsicher gelagerten Förderwendel aus Kunststoff oder Metall, die sich im Bereich des Bohrkopfs abstützt, wobei die Förderwendel (4) mittels einer als Druckfeder ausgebildeten Spiralfeder (12, 14) axial gegenüber dem Bohrerkopf (3) bzw. dem Bohrerschaft (2) verspannt ist und die axiale Abstützung bzw. Verspannung der Förderwendel (4) gegenüber dem Bohrkopf (3) mittels eines elastischen Abstützelements (5, 6, 14, 18) im Sinne einer dämpfenden Bewegung der Förderwendel (4) erfolgt.

2. Bohrwerkzeug nach Anspruch 1, dadurch gekennzeichnet, daß zur dämpfenden Abstützung der Förderwendel (4) gegenüber dem Bohrkopf (3) bzw. Bohrerschaft (2) die Förderwendel (4) in ihrem, dem Bohrkopf (2) zugewandten Bereich wenigstens ein elastisches Abstützelement (5) aus Gummi (6, 18) o. dgl. aufweist.

3. Bohrwerkzeug nach Anspruch 2, dadurch gekennzeichnet, daß wenigstens zwei in Richtung Bohrkopf weisende, in die Förderwendel (4) eingelassene Gummi-Bolzen (6) o. dgl. vorgesehen sind, die axial ausgerichtet oder senkrecht zur Bohrkopfabstützfläche angeordnet sind.

4. Bohrwerkzeug nach Anspruch 2, dadurch gekennzeichnet, daß ein O-Ring (18) in eine Nut (19) im Bohrerschaft (2) oder in einer Nut in der Förderwendel (4) eingelassen ist.

5. Bohrwerkzeug nach Anspruch 1, dadurch gekennzeichnet, daß zur dämpfenden Abstützung der Förderwendel gegenüber dem Bohrkopf (3) bzw. Bohrerschaft (2) eine Spiralfeder (14) zur axialen Abstützung vorgesehen ist, wobei die Förderwendel eine Einstichnut (15) mit Anschlagsbund (16) für die Spiralfeder (14) aufweist und wobei die Förderwendel (4) vorzugsweise durch einen Abstützring (13) axial gesichert ist.

6. Bohrwerkzeug nach einem oder mehreren der vorhergehenden Ansprüche, dadurch gekennzeichnet, daß die Förderwendel (4) an ihrem dem Bohrkopf (3) abgewandten Ende mittels einer Spiralfeder (12) mit Abstützring (13) abgestützt ist.

## Claims

1. Drill bit for making through penetrations in concrete or masonry, comprising a bit head provided with hard metal and comprising a replaceable, axially secured and torsionally locked conveyor screw of plastics or metal, which bears in the region of the bit head, wherein the conveyor screw (4) is axially braced, by means of a helical spring (12, 14) constructed as compression spring, with respect to the bit head (3) and bit shank (2) respectively, and the axial support or bracing of the conveyor screw (4) with respect to the bit head (3) is provided by means of an elastic support element (5, 6, 14, 18) in the sense of a damping movement of the conveyor screw (4).

2. Drill bit according to Claim 1, characterized in that, for the damping support of the conveyor screw (4) with respect to the bit head (3) and bit shank (2) respectively, the conveyor screw (4) possesses at least one elastic support element (5) of rubber (6, 18) or the like in its region facing towards the bit head (2).

3. Drill bit according to Claim 2, characterized in that at least two rubber bolts (6) or the like are provided, recessed into the conveyor screw (4) and pointing towards the bit head, which are axially aligned or disposed perpendicularly to the bit head support surface.

4. Drill bit according to Claim 2, characterized in that an O-ring (18) is recessed into a groove (19) in the bit shank (2) or in a groove in the conveyor screw (4).

5. Drill bit according to Claim 1, characterized in that, for the damping support of the conveyor screw with respect to the bit head (3) and bit shank (2), a helical spring (14) is provided for axial support, the conveyor screw having an insertion groove (15) with abutment shoulder (16) for the helical spring (14) and the conveyor screw (4) being axially secured preferably by a support ring (13).

6. Drill bit according to one or more of the preceding Claims, characterized in that the conveyor screw (4) is supported, at its end remote from the bit head (3), by means of a helical spring (12) with support ring (13).

## Revendications

1. Outil de forage pour réaliser des brèches dans du béton ou de la maçonnerie, comportant une tête de forage revêtue de métal dur et une hélice de transport interchangeable, montée de façon assurée contre une torsion et axialement fixe, ladite hélice étant réalisée en matière synthétique ou en métal, et s'appuyant dans la zone de la tête de forage, l'hélice de transport (4) étant sollicitée axialement contre la tête de forage (3) ou l'arbre (2) de l'outil de forage au moyen d'un ressort spiral (12,14) réalisé en tant que ressort de pression et l'appui ou la sollicitation axial de l'hélice de transport (4) par rapport à la tête de forage (3) étant obtenu au moyen d'un élément d'appui élastique (5,6,14,18) dans le sens d'un déplacement amorti de l'hélice de transport (4).

2. Outil de forage selon la revendication 1,
caractérisé en ce que, pour l'appui amorti de l'hélice de transport (4) par rapport à la tête de forage (3) ou à l'arbre (2) de l'outil de forage, l'hélice de transport (4) présente, dans sa zone proche de la tête de forage (3), au moins un élément d'appui élastique (5) en caoutchouc (6,18) ou analogue.

3. Outil de forage selon la revendication 2,
caractérisé en ce qu'au moins deux chevilles en caoutchouc (6) ou analogues, encastrées dans l'hélice de transport (4) et orientées en direction de la tête de forage, sont prévues, lesquelles sont agencées de façon axialement orientée ou perpendiculairement à la surface d'appui de la tête de forage.

4. Outil de forage selon la revendication 2,
caractérisé en ce qu'une bague annulaire (18) est logée dans une gorge (19) de l'arbre (2) de l'outil de forage ou dans une gorge de l'hélice de transport (4).

5. Outil de forage selon le revendication 1,
caractérisé en ce que, pour l'appui amorti de l'hélice de transport (4) par rapport à la tête de forage (3) ou à l'arbre (2) de l'outil de forage, un ressort spiral (14) est prévu pour l'appui axial, l'hélice de transport présentant un évidement (15) à butée (16) pour le ressort spiral (14) et l'hélice de transport (4) étant avantageusement fixée axialement par une bague d'appui (13).

6. Outil de forage selon une ou plusieurs des revendications précédentes,
caractérisé en ce que l'hélice de transport (4), à son extrémité opposée à la tête de forage (3), est supportée au moyen d'un ressort spiral (12) à bague d'appui (13).
